# EUROPÄISCHE PATENTSCHRIFT

(11) **EP 1 765 465 B1**
(45) Veröffentlichungstag und Bekanntmachung des Hinweises auf die Patenterteilung: **17.12.2008**
(21) Anmeldenummer: 05761842.3
(22) Anmeldetag: 08.07.2005
(51) Int. Cl.: A62C 13/64

(54) **FEUERLÖSCHGERÄT**
FIRE EXTINGUISHER
EXTINCTEUR

(30) Priorität: 08.07.2004 DE 102004033296
(43) Veröffentlichungstag der Anmeldung: 28.03.2007
(73) Patentinhaber: ATD Automobil Technik Design Forschung und Prototyp GmbH, 85241 Ampermoching (DE)
(72) Erfinder: ZIEGER, Peter-Michael, 85244 Röhrmoos (DE)
(74) Vertreter: Weber, Gerhard
(86) Internationale Anmeldenummer: PCT/EP2005/007381
(87) Internationale Veröffentlichungsnummer: WO 2006/005524

(56) Entgegenhaltungen:
- WO-A-20/04002576
- DE-A1- 3 613 686
- DE-U1- 8 232 632

## Beschreibung

Die vorliegende Erfindung betrifft ein Feuerlöschgerät mit mindestens zwei Löschmittelkammern, die über einen gemeinsamen Austrittskanal mit einer Austrittsöffnung verbunden sind.

Ein gattungsgemäßes Feuerlöschgerät ist aus der britischen Patentschrift GB 356 383 bekannt. Bei diesem Feuerlöschgerät sind zwei oder mehr getrennte Löschmittelbehälter in einem gemeinsamen Gehäuse untergebracht und können über einen Drehmechanismus nacheinander geöffnet werden. Die Löschmittelbehälter münden in einen gemeinsamen Austrittskanal, der eine Austrittsöffnung aufweist. Der Drehmechanismus dieses Feuerlöschgeräts ist vergleichsweise aufwendig gestaltet. Wenn mehr als zwei Löschmittelbehälter gewünscht sind, müssen sie im Kreis angeordnet werden, damit sie mittels des Drehmechanismus geöffnet werden können. Dies schränkt die Gestaltungsfreiheit der Anordnung ein und macht das Feuerlöschgerät klobig und unhandlich.

Ein weiteres Feuerlöschgerät ist aus der deutschen Offenlegungsschrift DE 36 13 686 A1 bekannt. Hierbei ist lediglich ein Löschmittelbehälter vorgesehen, der durch Innenwände in mehrere Löschmittelkammern unterteilt ist. Ein stromabwärts von den Löschmittelkammern folgendes seitlich von den Löschmittelkammern liegendes Steigrohr als gemeinsamer Austrittskanal mündet über ein Austrittsventil in eine Austrittsöffnung. Bei diesem Feuerlöschgerät ist die Gestaltungsfreiheit zwar größer, aber für jede gewünschte Anordnung von Löschmittelkammern muss ein separater Löschmittelbehälter hergestellt werden.

Aus der WO 2004/002576 A1 ist ein tragbares Feuerlöschgerät bekannt, bei welchem ein erster flaschenförmiger Behälter in einem Beutel oder Schlauch ein Löschmittel und um dieses ein Treibgas enthält. Ein zweiter Behälter ist nur mit Treibgas gefüllt. Die beiden Behälter sind lösbar an einem übergreifenden Gehäuse verbunden, in welchem Ventile, Kanäle und Düsen ausgebildet sind. Jedem der beiden Behälter ist ein eigenes Austrittsventil und stromabwärts des Ventils ein eigener Austrittskanal in dem übergreifenden Gehäuse zugeordnet, wobei beide Ventile über einen gemeinsamen Handhebel betätigbar sind und die separaten Austrittskanäle in eine Mischkammer mit einer Spritzdüse münden.

Die Aufgabe der vorliegenden Erfindung besteht somit darin, ein Feuerlöschgerät der o. g. Art derart weiterzubilden, dass eine große Gestaltungsfreiheit bei der Anordnung der Löschmittelbehälter bei möglichst geringem Herstellungsaufwand möglich ist.

Die Lösung besteht in einem Feuerlöschgerät mit den Merkmalen des Patentanspruchs 1. Vorteilhafte Weiterbildungen ergeben sich aus den Unteransprüchen.

Die Gestaltung des erfindungsgemäßen Feuerlöschgeräts erlaubt es, eine beliebige Anzahl von Löschmittelbehältern in beliebigen Anordnungen miteinander zu kombinieren. Auch Löschmittelbehälter unterschiedlicher Größe und Formen können nebeneinander verwendet werden. Die Löschmittelbehälter können insbesondere einzeln hintereinander oder nebeneinander in quadratischen oder rechteckigen Anordnungen oder nebeneinander auf Lücke in rhombischen oder trapezförmigen Anordnungen positioniert werden. In jedem Fall münden die als kommunizierende Röhren ausgestalteten Löschmittelbehälter in den ihnen gemeinsamen Austrittskanal und können durch Betätigung des einzigen Austrittsventils entleert werden. Auf demselben Weg, d. h. über das dann geöffnete Austrittsventil und den Austrittskanal, können sie nach ihrer Entleerung auch wieder befüllt werden. Das erfindungsgemäße Feuerlöschgerät kann somit modular aus individuell kombinierbaren Löschmittelbehältern beliebiger Größe und Form zu einem Gerät mit beliebiger Geometrie aufgebaut werden. Es ist nicht notwendig, für jede gewünschte Geometrie ein eigenes Gehäuse herzustellen.

Das erfindungsgemäße Feuerlöschgerät kann insbesondere als tragbares Feurelöschgerät für Kraftfahrzeuge verwendet werden. Die Gestaltungsfreiheit bei der Auswahl und Anordnung der Löschmittelbehälter erlaubt es, für jede Kraftfahrzeuggröße geeignete, kompakte und flache Feuerlöschgeräte bereitzustellen, die beispielsweise unter dem Fahrer- oder Beifahrersitz untergebracht werden können und dennoch über ein ausreichendes Füllvolumen verfügen.

Das Austrittsventil ist zweckmäßigerweise stromabwärts von den Löschmittelbehältern im Austrittskanal im Bereich der Austrittsöffnung angeordnet. Die Anordnung im Bereich der Austrittsöffnung vereinfacht das Auslösen des Ventils im Gebrauchsfall. Ein geeignetes Ventil ist beispielsweise ein federbelastetes Kegelsitzventil. Um die Bedienung des erfindungsgemäßen Feuerlöschgeräts weiter zu vereinfachen, kann das Austrittsventil beispielsweise mittels eines Hebels auslösbar sein, der vorzugsweise aus einer Nichtgebrauchslage in eine Gebrauchslage verschwenkbar ist.

Jedem Löschmittelbehälter ist ein Steigrohr zugeordnet, welches mit dem Austrittskanal verbunden ist. Dies bewirkt eine dosierte Zuführung des Löschmittels in den Austrittskanal. Die Halterung eines Steigrohres kann sowohl in einer Wand des Austrittskanals als auch im Löschmittelbehälter selbst, beispielsweise mittels eines oder mehrerer im Löschmittelbehälter angebrachter Stege vorgenommen sein.

Die Löschmittelbehälter sind vorzugsweise lose nebeneinander angeordnet, um die Herstellung des erfindungsgemäßen Löschmittelbehälters weiter zu vereinfachen.

Der Austrittskanal ist in einem die Löschmittelbehälter übergreifenden Gehäuse angeordnet. Zweckmäßigerweise kann das Austrittsventil dann im Gehäuse angeordnet sein. Das hat den Vorteil, dass sämtliche Löschmittelbehälter auf einfache Weise mit dem Austrittskanal verbunden werden können. Die Ausgestaltung des erfindungsgemäßen Feuerlöschgeräts mit einem Gehäuse erlaubt es ferner, einen separaten Befüllkanal für Löschmittel vorzusehen, wobei jeder Löschmittelbehälter mit einer Füllöffnung versehen ist, welche in den Befüllkanal mündet. Damit sind die Kanäle für das Löschmittel beim Entleeren und beim Befüllen räumlich voneinander getrennt, was das Befüllen vereinfacht. In diesem Fall ist es auch zweckmäßig, dass jeder Löschmittelbehälter einen die Füllöffnung bildenden Stutzen aufweist, welcher in einer Wand des Befüllkanals gehalten ist. Der Stutzen kann beispielsweise in die Wand des Befüllkanals geschraubt oder gepresst sein. Ferner ist es sinnvoll, im Befüllkanal ein den Löschmittelbehältern stromaufwärts vorgeschaltetes Befüllventil, beispielsweise in Form eines Drehventils, vorzusehen.

Jedes Steigrohr kann in eine in einer Wand des Austrittskanals eingeformte Durchgangsöffnung münden und auf diese Weise mit dem Austrittskanal verbunden sein Dies bewirkt einen guten Sitz und eine definierte Sitztiefe der Steigrohre im Gehäuse. Ferner wird die Montage der Steigrohre im Gehäuse vereinfacht

Die Austrittsöffnung kann auch als vom Austrittskanal räumlich getrenntes Austrittsrohr ausgebildet sein, um das Gehäuse zu durchdringen, insbesondere wenn das Austrittsventil mittig zwischen den Steigrohren angeordnet ist. Dann empfiehlt es sich, das Austrittsventil zwischen dem Austrittskanal und dem Austrittsrohr anzuordnen.

Für die Verwendung als tragbares Feuerlöschgerät in PKWs hat es sich als zweckmäßig erwiesen, drei Löschmittelbehälter vorzusehen.

Ein Ausführungsbeispiel der vorliegenden Erfindung wird im Folgenden anhand der beigefügten Zeichnungen näher beschrieben. Es zeigen:
- Figur 1: einen Schnitt durch ein erstes Ausführungsbeispiel eines erfindungsgemäßen Feuerlöschgeräts in schematischer, nicht maßstabsgerechter Darstellung;
- Figur 2: einen Schnitt entlang der Linie II - II in Figur 1;
- Figuren 3a, 3b, 3c, und 3d: ein weiteres Ausführungsbeispiel eines erfindungsgemäßen Feuerlöschgeräts, wobei in aufeinander folgenden Darstellungen die Betätigung eines Auslösehebels gezeigt ist;
- Figur 4: einen Schnitt durch ein weiteres Ausführungsbeispiel eines erfindungsgemäßen Feuerlöschgeräts.

Ein erstes Ausführungsbeispiel eines erfindungsgemäßen Feuerlöschgeräts 10 ist in den Figuren 1 und 2 dargestellt. Das Feuerlöschgerät 10 ist aus drei lose nebeneinander angeordneten Löschmittelbehältern 11 aufgebaut. Die Löschmittelbehälter 11 können bspw. durch Fließpressen von Aluminium hergestellt sein. Jeder Löschmittelbehälter 11 weist einen Außengewindestutzen 12 auf, der eine Füllöffnung 13 für Löschmittel bildet. Dieser Gewindestutzen 12 kann samt Gewinde bspw. beim Fließpressen des Löschmittelbehälters 11 hergestellt werden. In jeden Löschmittelbehälter 11 ragt bis in Bodennähe ein Steigrohr 14.

Ein Gehäuse 20 übergreift alle Löschmittelbehälter 11. Das Gehäuse 20 ist sowohl mit einem Austrittskanal 21 als auch mit einem Befüllkanal 22 versehen. Im Ausführungsbeispiel ist der Austrittskanal 21 über dem Befüllkanal 22 angeordnet. Diese Anordnung ermöglicht es, dass jeder Gewindestutzen 12 eines Löschmittelbehälters 11 in einer Wand 23 des Befüllkanals 22 gehalten ist, im Ausführungsbeispiels mittels eines Gewindes (nicht dargestellt) in die Wand 23 eingeschraubt ist. Zugleich ist jedes Steigrohr 14 durch eine Wand 24 des Austrittskanals 21 geführt. Jedes Steigrohr 14 kann zum einen in der Wand 24 selbst gehalten, bspw. eingepresst sein. Zum anderen kann jedes Steigrohr 14 stattdessen oder zusätzlich auch im Löschmittelbehälter 11 selbst gehalten sein, bspw. durch einen oder mehrere im Löschmittelbehälter 11 angebrachte Stege (nicht dargestellt).

Im Befüllkanal 22 ist stromaufwärts von den Lösehmittelbehältern 11 ein Befüllventil 25 vorgesehen, welches im Ausführungsbeispiel als Drehventil ausgeführt ist. Die Eintrittsöffnung des Befüllkanals 22 ist mit einem Anschlussstück 26 zum Anschließen eines Löschmittel-Vorratsbehälters (nicht dargestellt) versehen.

Im Austrittskanal 21 ist stromabwärts von den Löschmittelbehältern 11 ein Austrittsventil 27 angeordnet, welches im Ausführungsbeispiel als federbelastetes Kegelsitzventil ausgeführt ist In die Austrittsöffnung 28 des Austrittskanals 21 ist eine Austrittsdüse 29 eingesetzt.

Zur bequemen Handhabung des erfindungsgemäßen Feuerlöschgeräts 10 ist ein Handgriff 15 auf dem Gehäuse 20 vorgesehen.

Die Wirkungsweise des erfindungsgemäßen Feuerlöschgeräts 10 ist die Folgende: Nach dem Anschließen eines Vorratsbehälters mit Löschmittel an das Anschlussstück 26 wird das Befüllventil 25 geöffnet. Das Löschmittel wird über die Füllöffnungen 13 unter Druck gleichzeitig allen Löschmittelbehältern 11 zugeführt. Ggf. wird ein Gas eingefüllt. Wenn sämtliche Löschmittelbehälter 11 gefüllt sind, wird das Befüllventil 25 geschlossen und der Vorratsbehälter abgenommen. Das Feuerlöschgerät 10 ist nun einsatzbereit. Im Gebrauchsfall wird das Austrittsventil 27 geöffnet und damit der Austrittskanal 21 zur Austrittsdüse 29 hin freigegeben. Aufgrund des dadurch einsetzenden Druckabfalls steigt das Löschmittel in den Steigrohren 14 auf und gelangt dosiert in den Austrittskanal 21. Dort sammelt sich das Löschmittel aus allen Löschmittelbehältern 11 und tritt über die Austrittsdüse 29 ins Freie aus.

Die Figuren 3a bis 3d zeigen ein weiteres Ausführungsbeispiel eines erfindungsgemäßen Feuerlöschgeräts 30 mit drei Löschmittelbehältern 11. Das Feuerlöschgerät 30 ist genauso aufgebaut wie das soeben beschriebene und in den Figuren 1 und 2 dargestellte Feuerlöschgerät 10. Das Feuerlöschgerät 30 weist im Unterschied zum Feuerlöschgerät 10 ein Austrittsventil 31 auf, das unter einem Winkel α von etwa 45° zur Senkrechten am Gehäuse angeordnet ist. Das Austrittsventil 31 wird mittels eines um 90° verschwenkbaren Hebels 32 geöffnet und geschlossen. Der Hebel 32 ist mit seinem Drehpunkt direkt am Austrittsventil 31 angeordnet, so dass die Drehachse 33 des Hebels 32 unter demselben Winkel α von etwa 45° liegt. Der Hebel 32 liegt in seiner Nichtgebrauchslage horizontal am Feuerlöschgerät an (vgl. Figur 3a) und liegt in seiner Gebrauchslage vertikal zum Feuerlöschgerät (vgl. Figur 3d). Die Bewegung aus der horizontalen Nichtgebrauchslage in die vertikale Gebrauchslage wird durch die Lage der Drehachse 33 des Hebels 32 unter dem Winkel α von etwa 45° ermöglicht (vgl. Figuren 3b, 3c).

Das Feuerlöschgerät 30 ist ferner mit einer Kappe 34 versehen, mit welcher das Gehäuse formschön abgedeckt wird.

Figur 4 zeigt einen Schnitt durch ein weiteres Ausführungsbeispiel eines Feuerlöschgeräts 110. Das Feuerlöschgerät 110 ist im Ausführungsbeispiel aus zwei lose nebeneinander angeordneten Löschmittelbehältern 111 aufgebaut. Jeder Löschmittelbehälter 111 weist einen Innengewindestutzen 112 auf. In jeden Löschmittelbehälter 111 ragt bis in Bodennähe (nicht dargestellt) ein Steigrohr 114. Ein Gehäuse 120 übergreift alle Löschmittelbehälter 111. Das Gehäuse 120 ist mit einem Austrittskanal 121 für Löschmittel versehen. Jedes Steigrohr 114 ist in einer Wand 124 des Austrittskanals 121 gehalten, bspw. eingepresst oder eingeschraubt und mündet in eine in der Wand 124 eingeformte Durchgangsöffnung 116. Die Durchgangsöffnung 116 ermöglicht es dem Löschmittel, aus dem Steigrohr 114 in den Austrittskanal 121 einzutreten. Jedes Steigrohr 114 kann zusätzlich auch im Löschmittelbehälter 111 selbst gehalten sein, bspw. durch einen oder mehrere im Löschmittelbehälter 111 angebrachte Stege (nicht dargestellt).

Im Austrittskanal 121 ist stromabwärts von den Löschmittelbehältern 111 (jeweils von den Steigrohren 114 aus gesehen) ein Austrittsventil 127 angeordnet, welches im Ausführungsbeispiel als federbelastetes Kegelsitzventil ausgeführt ist. Das Austrittsventil 127 ist zwischen dem Austrittskanal 121 und einem Austrittsrohr 128 angeordnet. Zur Betätigung des Austrittsventils 127 ist ein um eine Achse 117 schwenkbarer Hebel 118 vorgesehen. Das Austrittsrohr 128 verläuft im Ausführungsbeispiel parallel zum Austrittskanal 121 und endet in einer Austrittsdüse 129.

Zur bequemen Handhabung des erfindungsgemäßen Feuerlöschgeräts 110 ist ein Handgriff 115 seitlich am Gehäuse 120 vorgesehen.

Die Wirkungsweise des erfindungsgemäßen Feuerlöschgeräts 110 ist die Folgende: Die Löschmittelbehälter 111 sind mit einem Löschmittel und ggf. einem Gas gefüllt. Im Gebrauchsfall wird das Austrittsventil 127 durch Niederdrücken des Hebels 118 geöffnet und damit der Austrittskanal 121 zum Austrittsrohr 128 und der Austrittsdüse 129 hin freigegeben. Aufgrund des dadurch einsetzenden Druckabfalls steigt das Löschmittel in den Steigrohren 114 auf und gelangt dosiert in den Austrittskanal 121. Dort sammelt sich das Löschmittel aus allen Löschmittelbehältern 111 und tritt über das Austrittsrohr 128 und die Austrittsdüse 129 ins Freie aus.

Das erfindungsgemäße Feuerlöschgerät 10, 30, 110 ist einfach herzustellen und zu benutzen und kann in beliebiger Größe und Geometrie aus verschiedenen Löschmittelbehältern 11, 111 aufgebaut sein.

## Patentansprüche

1. Feuerlöschgerät mit wenigstens zwei nebeneinander angeordneten Löschmittelbehältern , welche über einen gemeinsamen Austrittskanal (21, 121) mit einem einzigen Austrittsventil (27, 127) und einer Austrittsöffnung (28, 128) verbunden sind, **dadurch gekennzeichnet, dass** die Löschmittel-behälter als einzeln mit einem übergreifenden Gehäuse verbundene Löschmittelbehälter ausgeführt sind, dass der gemeinsame Austrittskanal in dem übergreifenden Gehäuse ausgebildet ist, und dass jedem Löschmittelbehälter ein eigenes Steigrohr (14, 114) zugeordnet ist, welches innerhalb des jeweiligen Löschmittelbehälters (11, 121) bis in dessen Bodennähe ragt, und welches stromabwärts durch eine Füllöffnung (13) des Löschmittelbehälters geführt ist und vor dem einzigen Austrittsventil (27, 127) in den gemeinsamen Austrittskanal mündet.

2. Feuerlöschgerät nach Anspruch 1, **dadurch gekennzeichnet, dass** das Austrittsventil (27, 127) im Austrittskanal (21, 121) im Bereich der Austrittsöffnung (28, 128) angeordnet ist.

3. Feuerlöschgerät nach einem der vorhergehenden Ansprüche, **dadurch gekennzeichnet, dass** das Austrittsventil (27, 127) ein federbelastetes Kegelsitzventil ist.

4. Feuerlöschgerät nach einem der vorhergehenden Ansprüche, **dadurch gekennzeichnet, dass** das Austrittsventil (27, 127) mittels eines aus einer Nichtgebrauchslage in eine Gebrauchslage schwenkbaren Hebels (32) zu öffnen bzw. zu schließen ist.

5. Feuerlöschgerät nach einem der vorhergehenden Ansprüche, **dadurch gekennzeichnet, dass** die Löschmittelbehälter (11, 111) lose nebeneinander angeordnet sind.

6. Feuerlöschgerät nach Anspruch 1, **dadurch gekennzeichnet, dass** das Austrittsventil (27, 127) im Gehäuse (20, 120) angeordnet ist.

7. Feuerlöschgerät nach einem der Ansprüche 1 bis 6, **dadurch gekennzeichnet, dass** im Gehäuse (20) ein Befüllkanal (22) für Löschmittel vorgesehen ist und dass jeder Löschmittelbehälter (11) mit seiner Füllöffnung (13) in den Befüllkanal (22) mündet.

8. Feuerlöschgerät nach Anspruch 7, **dadurch gekennzeichnet, dass** jeder Löschmittelbehälter (11) einen die Füllöffnung (13) bildenden Stutzen (12) aufweist, welcher in einer Wand (23) des Befüllkanals (22) gehalten ist.

9. Feuerlöschgerät nach Anspruch 7 oder 8, **dadurch gekennzeichnet, dass** im Befüllkanal (22) ein den Löschmittelbehältern (11) vorgeschaltetes Befüllventil (25) vorgesehen ist.

10. Feuerlöschgerät nach Anspruch 9, **dadurch gekennzeichnet, dass** das Befüllventil (25) ein Drehventil ist.

11. Feuerlöschgerät nach einem der Ansprüche 1 bis 10, **dadurch gekennzeichnet, dass** jedes Steigrohr (114) in eine in einer Wand (124) des Austrittskanal (121) eingeformte Durchgangsöffnung (116) mündet.

12. Feuerlöschgerät nach einem der Ansprüche 1 bis 11 oder 13, **dadurch gekennzeichnet, dass** die Austrittsöffnung als Austrittsrohr (128) ausgebildet ist.

13. Feuerlöschgerät nach Anspruch 12, **dadurch gekennzeichnet, dass** das Austrittsventil (127) zwischen dem Austrittskanal (121) und dem Austrittsrohr (128) angeordnet ist.

14. Feuerlöschgerät nach einem der vorhergehenden Ansprüche, **dadurch gekennzeichnet, dass** drei Löschmittelbehälter (11) vorgesehen sind.

15. Feuerlöschgerät nach einem der vorhergehenden Ansprüche, nämlich ein tragbares Feuerlöschgerät für Kraftfahrzeuge.

## Claims

1. Fire extinguisher having at least two extinguishing agent tanks which are arranged adjacent to one another and which are connected by means of a common outlet duct (21, 121) to a single outlet valve (27, 127) and to an outlet opening (28, 128), **characterized in that** the extinguishing agent tanks are designed as extinguishing agent tanks which are connected individually to an encompassing housing, **in that** the common outlet duct is formed in the encompassing housing, and **in that** each extinguishing agent tank is assigned a separate riser pipe (14, 114) which projects within the respective extinguishing agent tank (11, 121) into the vicinity of the base of the latter and which is guided, downstream, through a filling opening (13) of the extinguishing agent tank and which opens out upstream of the single outlet valve (27, 127) into the common outlet duct.

2. Fire extinguisher according to Claim 1, **characterized in that** the outlet valve (27, 127) is arranged in the outlet duct (21, 121) in the region of the outlet opening (28, 128).

3. Fire extinguisher according to one of the preceding claims, **characterized in that** the outlet valve (27, 127) is a spring-loaded ball seat valve.

4. Fire extinguisher according to one of the preceding claims, **characterized in that** the outlet valve (27, 127) is opened and closed by means of a lever (32) which can be pivoted from a non-use position into a use position.

5. Fire extinguisher according to one of the preceding claims, **characterized in that** the extinguishing agent tanks (11, 111) are arranged loosely adjacent to one another.

6. Fire extinguisher according to Claim 1, **characterized in that** the outlet valve (27, 127) is arranged in the housing (20, 120).

7. Fire extinguisher according to one of Claims 1 to 6, **characterized in that** a filling duct (22) for extinguishing agent is provided in the housing (20) and **in that** each extinguishing agent tank (11) opens out with its filling opening (13) into the filling duct (22).

8. Fire extinguisher according to Claim 7, **characterized in that** each extinguishing agent tank (11) has a pipe stub (12) which forms the filling opening (13), which pipe stub (12) is held in a wall (23) of the filling duct (22).

9. Fire extinguisher according to Claim 7 or 8, **characterized in that** a filling valve (25) is provided in the filling duct (22), which filling valve (25) is connected upstream of the extinguishing agent tanks (11).

10. Fire extinguisher according to Claim 9, **characterized in that** the filling valve (25) is a rotary valve.

11. Fire extinguisher according to one of Claims 1 to 10, **characterized in that** each riser pipe (114) opens out into a passage opening (116) which is integrally formed in a wall (124) of the outlet duct (121).

12. Fire extinguisher according to one of Claims 1 to 11 or 13, **characterized in that** the outlet opening is designed as an outlet pipe (128).

13. Fire extinguisher according to Claim 12, **characterized in that** the outlet valve (127) is arranged between the outlet duct (121) and the outlet pipe (128).

14. Fire extinguisher according to one of the preceding claims, **characterized in that** three extinguishing agent tanks (11) are provided.

15. Fire extinguisher according to one of the preceding claims, specifically a portable fire extinguisher for motor vehicles.

## Revendications

1. Extincteur avec au moins deux réservoirs d'agent d'extinction disposés l'un à côté de l'autre et reliés par l'intermédiaire d'un canal de sortie (21, 121) commun à une vanne de sortie (27, 127) et à une ouverture de sortie (28, 128) uniques, **caractérisé en ce que** les réservoirs d'agent d'extinction reliés avec un boîtier recouvrant sont réalisés de façon individuelle, que le canal de sortie commun est réalisé dans le boîtier recouvrant et qu'un tuyau ascendant (14, 114) propre est associé à chaque réservoir d'agent d'extinction, ce tuyau saillant à l'intérieur du réservoir d'agent d'extinction (11, 121) respectif jusqu'à proximité de son fond et étant guidé en aval du flux à travers une ouverture de remplissage (13) du réservoir d'agent d'extinction et débouchant dans le canal de sortie commun, devant la vanne de sortie (27, 127) individuelle.

2. Extincteur selon la revendication 1, **caractérisé en ce que** la vanne de sortie (27, 127) est disposée dans le canal de sortie (21, 121), dans la zone de l'ouverture de sortie (28, 128).

3. Extincteur selon l'une quelconque des revendications précédentes, **caractérisé en ce que** la vanne de sortie (27, 127) est une vanne à embase conique chargée par ressort.

4. Extincteur selon l'une quelconque des revendications précédentes, **caractérisé en ce que** la vanne de sortie (27, 127) peut être ouverte et/ou fermée à l'aide d'un levier (32) pivotant d'une position de non utilisation dans une position d'utilisation.

5. Extincteur selon l'une quelconque des revendications précédentes, **caractérisé en ce que** les réservoirs d'agent d'extinction (11, 111) sont disposés de façon détachée l'un à côté de l'autre.

6. Extincteur selon la revendication 1, **caractérisé en ce que** la vanne de sortie (27, 127) est disposée dans le boîtier (20, 120).

7. Extincteur selon l'une quelconque des revendications 1 à 6, **caractérisé en ce qu'**un canal de remplissage (22) est prévu dans le boîtier (20) pour l'agent d'extinction et que chaque réservoir d'agent d'extinction (11) débouche dans le canal de remplissage (22) avec son ouverture de remplissage (13).

8. Extincteur selon la revendication 7, **caractérisé en ce que** chaque réservoir d'agent d'extinction (11) comporte un tuyau de rallonge (12) formant l'ouverture de remplissage (13), ledit réservoir étant maintenu dans une paroi (23) du canal de remplissage (22).

9. Extincteur selon la revendication 7 ou 8, **caractérisé en ce qu'**une vanne de remplissage (25) branchée en amont du réservoir d'agent d'extinction (11) est prévue dans le canal de remplissage (22).

10. Extincteur selon la revendication 9, **caractérisé en ce que** la vanne de remplissage (25) est une vanne rotative.

11. Extincteur selon l'une quelconque des revendications 1 à 10, **caractérisé en ce que** chaque tuyau ascendant (114) débouche dans une ouverture de passage (116) formée dans une paroi (124) du canal de sortie (121).

12. Extincteur selon l'une quelconque des revendications 1 à 11 ou 13, **caractérisé en ce que** l'ouverture de sortie prend la forme d'un tuyau de sortie (128).

13. Extincteur selon la revendication 12, **caractérisé en ce que** la vanne de sortie (127) est disposée entre le canal de sortie (121) et le tuyau de sortie (128).

14. Extincteur selon l'une quelconque des revendications précédentes, **caractérisé en ce que** trois réservoirs d'agent d'extinction (11) sont prévus.

15. Extincteur selon l'une quelconque des revendications précédentes, notamment extincteur portable pour véhicules automobiles.
